# EUROPÄISCHE PATENTSCHRIFT

(11) **EP 4 431 736 B1**
(45) Veröffentlichungstag und Bekanntmachung des Hinweises auf die Patenterteilung: **21.01.2026**
(21) Anmeldenummer: 23162460.2
(22) Anmeldetag: 16.03.2023
(51) Int. Cl.: F04B 9/113, F04B 9/115, F04B 53/14

(54) **DOPPELKOLBENPUMPVORRICHTUNG**
DOUBLE PISTON PUMP DEVICE
DISPOSITIF DE POMPE À DOUBLE PISTON

(43) Veröffentlichungstag der Anmeldung: 18.09.2024
(73) Patentinhaber: FNF Innovation Sh.P.K., 60000 Gjilan, Kosovo (AL)
(72) Erfinder: FEHMI, Mustafa, 60000 Gjilan (AL)
(74) Vertreter: Kador & Partner Part mbB

(56) Entgegenhaltungen:
- FR-A1- 2 274 810
- US-A- 2 162 748
- US-A- 5 348 451
- US-A1- 2019 010 936

## Beschreibung

Die vorliegende Erfindung bezieht sich auf eine neuartige Doppelkolbenpumpvorrichtung.

Kolbenpumpen in verschiedenen Ausführungsformen sind im Stand der Technik bekannt, siehe z.B. Dubbel, Maschinenbau, Kapitel H8.

Die vorliegende Erfindung hat sich die Aufgabe gestellt, eine Kolbenpumpe zur Verfügung zu stellen, die einen hohen Wirkungsgrad erreicht, eine möglichst gleichmäßige Förderung des geförderten Fluids ermöglicht und einfach und kostengünstig herzustellen ist.

US 5 348 451 A betrifft eine Pumpvorrichtung mit einem elektrischen Linearmotor, der Triebkolben antreibt, die hydraulisch mit Pumpenkolben oder mit Kupplungskolben gekoppelt sind, die mechanisch mit den Pumpenkolben verbunden sind, die ein zu pumpendes Fluid bewegen.

Die vorliegende Erfindung stellt daher eine neuartige Doppelkolbenpumpvorrichtung gemäß Anspruch 1 zur Verfügung, die einen ersten Hydraulikzylinder und einem zweiten Hydraulikzylinder umfasst, die jeweils vollständig mit einem Fluid befüllt sind und in denen jeweils ein Triebkolben und ein Arbeitskolben bewegbar angeordnet sind, wobei die Vorrichtung so eingerichtet ist, dass eine äußere Antriebskraft auf die Triebkolben einwirken kann durch die sich die Triebkolben gegensinnig bewegen, wodurch sich die Arbeitskolben ebenfalls gegensinnig bewegen und diese gegensinnige Bewegung durch eine mechanische Kopplung der Arbeitskolben unterstützt wird, und die Vorrichtung weiterhin eine erste und eine zweite Pumpeinheit zur Förderung eines Fluids, vorzugsweise einer Flüssigkeit, umfasst, die dem ersten bzw. dem zweiten Hydraulikzylinder zugeordnet ist, wobei Rückseiten der Arbeitskolben des ersten bzw. zweiten Hydraulikzylinders jeweils mit der zugeordneten Pumpeinheit so verbunden sind, dass durch die Hin- und Herbewegung der Arbeitskolben in der damit verbundenen Pumpeinheit Fluid alternierend angesaugt und ausgestoßen wird und wobei Ansaugen und Ausstoß des zu fördernden Fluids in den beiden Pumpeinheiten zeitlich versetzt erfolgt.

Die erfindungsgemäße Pumpvorrichtung ermöglicht zum einen die Übertragung der auf die Triebkolben wirkenden Kraft mittels des sich in den Hydraulikzylindern befindlichen Hydraulikfluids auf die Arbeitskolben, die wiederum die Kraft auf die Pumpeinheiten, die die Förderung des zu fördernden Fluids bewirken, übertragen.

Der Druck bzw. die Kraft kann dabei unverändert übertragen, aber auch übersetzt werden. Das bedeutet, dass z.B. der auf das zu fördernde Fluid wirkende Druck gleich, aber auch größer oder kleiner sein kann als der vom Triebkolben auf das Hydraulikfluid in einem Hydraulikzylinder wirkende Druck. Somit kann beispielsweise ein erhöhter Druck erzeugt werden ohne die Kraft zu ändern.

Dies führt zu geringeren weniger Stromkosten, mehr Leistung, und mehr Flüssigkeitsverdrängung auch mit höherem Druck.

Die Veränderung des Drucks kann beispielsweise über die Ausgestaltung der Trieb- und Arbeitskolben in den Hydraulikzylindern im Zusammenspiel mit der Ausgestaltung der Pumpeinheiten erreicht werden.

Wird die Pumpeinheit beispielsweise so ausgestaltet, dass sie jeweils einen Pumpzylinder und einen darin beweglichen Pumpkolben umfasst, kann eine Druckveränderung durch das Verhältnis der Verdrängungsvolumina der Pumpkolben und der zugeordneten Trieb- bzw. Arbeitskolben eingestellt werden.

Weiterhin wird durch die erfindungsgemäße Pumpvorrichtung mittels des zeitlich versetzten Ansaug- und Ausstoßtakts der beiden Pumpeinheiten das zu fördernde Fluid besonders gleichmäßig gefördert.

Die Pumpvorrichtung der vorliegenden Erfindung kann als Hochgeschwindigkeitspumpe ausgelegt werden, z.B. kann die Vorrichtung so ausgelegt werden, dass sie pro Minute 1500 mal ein kompletter Kolbenhub von beiden Triebkolben im Hydraulikzylinder erfolgt.

Die Vorteile der Pumpvorrichtung sind weiterhin ihre Selbstansaugefähigkeit, ihr guter Wirkungsgrad, und, insbesondere bei kleineren Einheiten, ihre einfache Konstruktionsweise und geringen Investitionskosten.

Die Funktionsweise der Pumpvorrichtung ist die, dass durch die auf ihn einwirkende Kraft sich einer der Triebkolben in Vortriebsrichtung bewegt, d.h. so bewegt, dass das im Zylinder befindliche Hydraulikfluid in den Zylinderinnenraum gedrückt wird, während sich der zweite Triebkolben gegensinnig, d.h. in Rücktriebsrichtung so, dass das Hydraulikfluid aus dem Zylinderinnenraum dem Kolben folgend gesaugt wird, bewegt.

Vor- und Rücktriebsrichtung werden auf die Bewegung des Kolbens im jeweiligen Zylinder bezogen verstanden, wobei "Vortrieb" die Richtung in den Zylinder hinein und "Rücktrieb" die Richtung aus dem Zylinder heraus bezeichnen.

Die Hydraulikzylinder sind im Bereich der Hubwege der Trieb- bzw. Arbeitskolben so ausgestaltet, dass die Kolben mit den Zylinderinnenwänden abdichten.

Unter "gegensinniger Bewegung" wird eine Bewegung der Kolben relativ zum jeweiligen Zylinder verstanden, d.h. die gegensinnige Bewegung z. B. der Triebkolben bedeutet, dass der eine sich in Vortriebsrichtung und der andere sich in Rücktriebsrichtung auf den jeweiligen Zylinder bezogen bewegt.

Der Bewegung der Triebkolben, und der damit verursachten Bewegung des Hydraulikfluids, im jeweiligen Hydraulikzylinder folgend bewegt sich der Arbeitskolben im ersten Hydraulikzylinder, in dem sich der Triebkolben in Vortriebsrichtung bewegt, in Rücktriebsrichtung, während sich der Arbeitskolben im zweiten Hydraulikzylinder, in dem sich der Triebkoben in Rücktriebsrichtung bewegt, in Vortriebsrichtung bewegt, d.h. Trieb- und Arbeitskolben in jeweils einem der Hydraulikzylinder bewegen sich gegensinnig, was wiederum auch eine gegensinnige Bewegung der beiden Arbeitskolben bewirkt. Die gegensinnige Bewegung der Arbeitskolben wird durch die mechanische Kopplung der Arbeitskolben unterstützt.

Die Bewegungen der Arbeitskolben werden dann auf die jeweilige Pumpeinheit übertragen, die ebenfalls "gegensinnig" arbeiten, d.h. wenn die eine Pumpeinheit im Ansaugemodus ist, befindet sich die andere Pumpeinheit im Fördermodus, womit eine insgesamt gleichmäßige Förderung des zu fördernden Fluids erreicht wird.

Unter der "Vorderseite eines Kolbens" wird die dem jeweiligen Zylinder zugewandte Seite des Kolbens, und unter Rückseite eines Kolben die dem jeweiligen Zylinder abgewandte Seite des Kolbens verstanden.

Als Hydraulikfluid wird vorzugsweise eine Flüssigkeit, wie z.B. eine Flüssigkeit auf Mineralöl- oder auf Wasserbasis eingesetzt.

Die beiden Ensembles aus Hydraulikzylinder und zugehörigen Bauteilen und die zugehörige Pumpeinheit werden im Folgenden auch als "Einheiten der Pumpvorrichtung" bezeichnet.

Vorzugsweise wird die Bewegung der Triebkolben mittels einer Kurbelwelle bewirkt. Dies kann beispielsweise in herkömmlicher Weise durch Kraftübertragung mittels Pleuelstangen von der Kurbelwelle auf den jeweiligen Triebkolben erfolgen, wobei die Rotationsbewegung der Kurbelwelle in eine translatorische Bewegung der Triebkolben übertragen wird.

Die Kurbelwelle ist dabei vorzugsweise mit einer Kraftmaschine verbunden ist, die ein Drehmoment auf die Kurbelwelle überträgt und so somit in Rotation versetzt. Als Kraftmaschine wird in der Regel ein Elektromotor eingesetzt, je nach Anwendungsfall kann aber auch ein Verbrennungsmotor verwendet werden.

Üblicherweise und bevorzugt erfolgt die Bewegung der Triebkolben und/oder die der Arbeitskolben im jeweiligen Hydraulikzylinder linear, d.h. die Hydraulikzylinder sind so geformt, dass diese Bewegung linear erfolgt. Die Kolben bewegen sich damit in oszillierender Weise auf einer Geraden zwischen einem oberen und einem unteren Totpunkt hin und her.

Vorzugsweise sind die Hydraulikzylinder so beschaffen, dass die Bewegung der Triebkolben und der Arbeitskolben im jeweiligen Hydraulik-zylinder senkrecht zueinander erfolgt.

Dies bedeutet, dass die Richtungen der Hubwege der Trieb- und Arbeitskolben im jeweiligen Hydraulikzylinder vorzugsweise senkrecht aufeinander stehen, so dass die Hydraulikzylinder im Querschnitt betrachtet rechtwinklige Form aufweisen.

Weiter bevorzugt erfolgt die gegensinnige Bewegung der Triebkolben in den Hydraulikzylindern antiparallel. Dies bedeutet, dass die Hydraulikzylinder vorzugsweise so zueinander angeordnet sind, dass die Hubwege der Triebkolben in den Zylindern parallel zueinander sind.

Der erste und der zweite Hydraulikzylinder grenzen direkt aneinander an. Somit teilen sich die beiden Hydraulikzylinder eine Zylinderwand ganz oder teilweise.

In der bevorzugten Ausführungsform, in der die Hydraulikzylinder so zueinander angeordnet sind, dass die Hubwege der Triebkolben in den Zylindern parallel zueinander sind, grenzen die Hydraulikzylinder bevorzugt in der Richtung entlang der durch die Hubwege der Triebkolben definierten Linien oder Flächen direkt aneinander an, und teilen sich dabei beispielsweise die Zylinderwand in dieser Richtung ganz oder teilweise.

Die beiden Arbeitskolben, die mechanisch miteinander gekoppelt sind, sind vorzugsweise miteinander starr verbunden.

Weiter bevorzugt, sind die beiden Vorderseiten der Arbeitskolben miteinander starr, üblicherweise durch eine starre Stange, verbunden. In dieser Ausführungsform ist in den Zylinderwänden der Hydraulikzylinder jeweils eine Öffnung vorgesehen, durch die die starren Verbindungselemente von der Vorderseite des ersten Arbeitskolbens zur Vorderseite des zweiten Arbeitskobens geführt werden.

Diese Öffnungen sind dabei so ausgeführt, dass sie gegen die Verbindungselemente abgedichtet sind, so dass beispielsweise kein Hydraulikfluid durch diese Öffnungen aus den Hydraulikzylindern dringen kann.

Vorteilhafterweise kann das starre Verbindungselement auch durch eine Öffnung in einer Zylinderwand geführt werden, die beide Hydraulikzylinder teilen. Dies hat die Vorteile, dass nur eine Öffnung vorhanden ist, und dass bei Hydraulikfluid bei Durchdringen durch diese Öffnung nur vom einen in den anderen Hydraulikzylinder gelangen kann.

Weiter bevorzugt bewegen sich die beiden Arbeitskolben linear, weiter bevorzugt auf der gleichen gedachten Linie.

Dies ist speziell auch in der oben genauer beschriebenen Ausführungsform, in dem die Hydraulikzylinder im Querschnitt betrachtet rechtwinklige Form aufweisen und die Hubbewegungen der beiden Triebkolben antiparallel erfolgen, sehr bevorzugt.

In dieser Ausführungsform kann die bevorzugte starre Verbindung zwischen den Vorderseiten der Arbeitskolben durch eine starre, lineare Stange erfolgen.

Weiterhin kann die starre lineare Stange in der bevorzugten Ausführungsform, dass die Hydraulikzylinder direkt aneinander angrenzen, und sich eine Zylinderwand zumindest teilweise teilen dann durch eine Öffnung in dieser Zylinderwand vom einen Hydraulikzylinder direkt in den anderen Hydraulikzylinder geführt werden.

Vorzugsweise wird ein Teil des Innenvolumens eines oder beider Hydraulikzylinder nicht vom Hub der jeweilig dem Hydraulikzylinder zugeordneten Trieb- und Arbeitskolben erfasst. Dies bedeutet, das in diesen Teil des oder der Hydraulikzylinder kein Kolben auf seinem Weg vom oberen zum unteren Totpunkt eindringt.

Weiter bevorzugt ist das Verdrängungsvolumen pro Hub bei den einem Hydraulikzylinder zugeordneten Trieb- und Arbeitskolben, vorzugsweise bei beiden den Hydraulikzylindern jeweilig zugeordneten Trieb- und Arbeitskolben, gleich groß.

Trieb- und Arbeitskolben eines Hydraulikzylinders können weiterhin auch gleiche Verdrängungsfläche aufweisen und/oder der Kolbenhub von einem Hydraulikzylinder zugeordneten Trieb- und Arbeitskolben kann gleich groß sein.

Die Hubwege, also die Wege von einem Totpunkt der Kolbenbewegung zum anderen und zurück, der jeweils einem Hydraulikzylinder zugeordneten Trieb- und Arbeitskolben überschneiden sich vorzugsweise nicht.

Die Pumpeinheiten können in verschiedener Weise ausgestaltet sein, z.B. als Pumpzylinder/Pumpkolbenkombination oder auch als Membranpumpeinheit, wobei die Förderung des zu fördernden Fluids durch die von der Rückseite der Arbeitskolben übertragene Kraft bewirkt wird, beispielsweise durch die Bewegung des Pumpkolbens im Pumpzylinder oder durch die Bewegung der Membrane.

Vorzugsweise umfassen eine oder beide Pumpeinheiten jeweils einen Pumpzylinder und darin beweglichen Pumpkolben.

In dieser Ausführungsform sind vorzugsweise der oder die Pumpkolben mechanisch so mit dem jeweilig zugehörigen Arbeitskolben gekoppelt, dass sich Pumpkolben und Arbeitskolben gegensinnig im jeweiligen Zylinder bewegen.

Weiter bevorzugt sind der oder die Pumpkolben und der jeweilig zugehörige Arbeitskolben starr miteinander verbunden. Üblicherweise erfolgt dies so, dass die Rückseite der Arbeitskolben mit der Rückseite der Pumpkolben verbunden ist, beispielsweise durch eine starre Stange. Der Kolbenhub von starr miteinander verbundenen Pump- und Arbeitskolben ist gleich.

Weiter bevorzugt bewegen sich die Arbeitskolben und Pumpkolben in parallelen Richtungen, weiter bevorzugt linear auf der gleichen gedachten Linie.

In dieser Ausführungsform kann die bevorzugte starre Verbindung zwischen der Rückseite der Arbeitskolben und der Rückseite der Pumpkolben durch eine starre, lineare Stange erfolgen.

Vorzugsweise grenzen der oder die Pumpzylinder direkt an den jeweiligen Hydraulikzylinder an, üblicherweise in Bewegungsrichtung der Arbeits- bzw. Pumpkolben.

Vorzugsweise sind in der Ausführungsform, in der die Vorderseiten der Arbeitskolben durch eine starre, lineare Stange und die Rückseite der Arbeitskolben jeweils mit der Rückseite des Pumpkolbens durch eine starre, lineare Stange miteinander verbunden sind, diese Verbindungsstangen alle auf einer Linie.

Das Verdrängungsvolumen pro Hub eines Arbeitskolbens, vorzugsweise beider Arbeitskolben, ist anders, vorzugsweise größer, ist, als das Verdrängungsvolumen pro Hub des jeweilig zugeordneten Pumpkolbens.

Damit ist der auf das zu befördernde Fluid in den der zugehörigen Pumpeneinheiten ausgeübte Druck größer als der durch die Triebkolben in dem jeweils zugehörigen Hydraulikzylinder auf das Hydraulikfluid ausgeübte Druck.

Vorzugsweise ist die Pumpvorrichtung, bis auf den Anschluss der Kurbelwelle an die Kraftmaschine, der normalerweise lediglich an einem Ende der Kurbelwelle erfolgt, symmetrisch aufgebaut und zwar spiegelsymmetrisch zur durch die Mitte der Pumpvorrichtung verlaufenden Ebene, die die beiden Einheiten der Pumpvorrichtung trennt.

Auch wo nicht ausdrücklich erwähnt, gelten die beschriebenen Ausführungsformen jeweils für eine oder auch beide Einheiten (Hydraulikzylinder und Pumpeinheit) der erfindungsgemäßen Pumpvorrichtung Üblicherweise weisen die in der erfindungsgemäßen Vorrichtung verwendeten Kolben Kolbenringe zur Abdichtung auf.

Der Querschnitt der Hydraulikzylinder in Richtung senkrecht zur Bewegungsrichtung der Kolben ist prinzipiell beliebig, vorzugsweise kreisförmig oder auch viereckig, z.B. quadratisch. Selbiges gilt für den Querschnitt von Pumpzylindern.

Üblicherweise sind die Zylinder und ihre zugehörigen Bauteile der beiden Pumpeinheiten baugleich.

Vorzugsweise sind dann auch jeweils die zum ersten bzw. zweiten Zylinder gehörigen Kolben, Pleuelstangen baugleich.

Üblicherweise sind in den Pumpeinheiten der erfindungsgemäßen Pumpvorrichtung jeweils wenigstens ein Einlass- und ein Auslassventil für das zu fördernde Fluid vorhanden.

Üblicherweise werden Lager der erfindungsgemäßen Vorrichtung in herkömmlicher Weise mit Schmierstoff versorgt, z.B. Lager der Kurbelwelle.

Als zu förderndes Fluid kommen beispielsweise Flüssigkeiten, wie Wasser, aber auch Gase, die beispielsweise gefördert und komprimiert werden infrage.

Geförderte Flüssigkeiten können beispielsweise Hydraulik-Maschinen antreiben.

Das zu fördernde Fluid wird vor der Pumpvorrichtung vorzugsweise in zwei gleiche Ströme aufgeteilt, die dann entsprechend in den zwei Pumpeinheiten gefördert und danach wieder zusammengeführt werden, somit umfasst die Pumpvorrichtung vorzugsweise entsprechende Element, die dies bewirken.

Die erfindungsgemäße Vorrichtung kann als Pumpe, aber auch als Kompressor z.B. zum Erzeugen von Druckluft für Hochdruckreiniger oder Druckluftwerkzeuge eingesetzt werden.

Die vorliegende Erfindung bezieht sich auch auf eine Vorrichtung, die eine Doppelkolbenpumpvorrichtung in einer der hier beschriebenen Ausführungsformen umfasst.

Weiterhin bezieht sich die vorliegende Erfindung auch auf ein Verfahren zur Beförderung eines Fluids, wobei eine Doppelkolbenpumpvorrichtung in einer der hier beschriebenen Ausführungsformen verwendet wird.

### Beispiel

Eine Ausführungsform der erfindungsgemäßen Doppelkolbenpumpe wird im Folgenden unter Bezugnahme auf die Figur näher beschrieben.

Fig. 1 zeigt einen Querschnitt einer Ausführungsform der erfindungsgemäßen Doppelkolbenpumpe.

In einem Kurbelwellengehäuse, das Teil des Gesamtgehäuses der Pumpvorrichtung ist, befindet sich eine Kurbelwelle 1 mit zwei Kröpfungen im Abstand von 180°, an deren Kurbelzapfen 4 bzw. 5 jeweils eine Pleuelstange 2 bzw. 3 drehbar befestigt ist, die wiederum mit dem Triebkolben (A) 9 im Hydraulikzylinder (A) 11 bzw. dem Triebkolben (B) 10 im Hydraulikzylinder (B) 12 verbunden ist, so dass bei Drehung der Kurbelwelle 1, eine gegensinnige, lineare (antiparallele) Bewegung der beiden Triebkolben (A) 9 und (B) 10 erfolgt.

Die Kurbelwelle 1 ist im Kurbelwellengehäuse drehbar gelagert 6, 7, das Teil des Pumpengehäuses 15 ist. Ein Kurbelwellenende 8 ist mit einer Kraftmaschine (nicht gezeigt), die ein Drehmoment auf die Kurbelwelle 1 überträgt und sie somit in eine Rotationsbewegung versetzt, verbunden.

Die Pleuelstangen sind durch Öffnungen 13, 14 im unteren Ende des Kurbelwellengehäuses in das Hydraulikzylindergehäuse 15 geführt.

Die Triebkolben (A) 9 und (B) 10 sind in jeweils einem ihrer Totpunkte im jeweiligen Hydraulikzylinder (A) 11 bzw. (B) 12 gezeigt; die gestrichelten Linien zeigen die Positionen der Triebkolben (A) 9 und (B) 10 im jeweiligen anderen Totpunkt an.

Die Hydraulikzylinder grenzen auf ihrer gesamten Länge entlang der Richtung der Bewegung der Triebkolben direkt aneinander an und teilen sich dort, wo sie direkt aneinander angrenzen, die Zylinderwand.

Im Hydraulikzylinder (A) 11 und Hydraulikzylinder (B) 12 ist weiterhin jeweils ein Arbeitskolben (A) 26 und (B) 27 vorhanden, die sich ebenfalls linear bewegen. Die Richtungen der Hubwege der jeweilig in Hydraulikzylinder (A) 11 bzw. (B) 12 vorhandenen Trieb- 9 bzw. 10 und Arbeitskolben 26 bzw. 27 stehen aufeinander senkrecht.

Weiterhin überschneiden sich die Hubwege von Trieb- und Arbeitskolben im jeweiligen Zylinder nicht, grenzen aber direkt aneinander an. Der Teil der Hydraulikzylinder (A) bzw. (B), in dem sich die Hubwege der Arbeitskolben befinden ist in Fig. 1 mit 16 (Hubweg Arbeitskolben (A)) bzw. 17 (Hubweg Arbeitskolben (B)) gekennzeichnet und weiterhin ist der Teil des Hydraulikzylinderinnenvolumens, in sich die Hubwege der Arbeitskolben befinden, in Fig. 1 mit 24 (Hubweg Arbeitskolben (A)) bzw. 25 (Hubweg Arbeitskolben (B)) gekennzeichnet

Jeweils ein Teil des Hydraulikzylinderinnenvolumens 31, 41 befindet sich außerhalb der Hubwege der jeweilig dem Zylinder zugeordneten Trieb- und Arbeitskolben.

Die einander zugewandten Vorderseiten der Arbeitskolben 26, 27 sind durch eine lineare starre Verbindungsstange 32 miteinander starr verbunden. Diese Verbindungsstange 32 wird von Hydraulikzylinder (A) 11 durch eine Öffnung 29 in der gemeinsamen Zylinderwand in den Hydraulikzylinder (B) 12 geführt. Die Öffnung 29 ist gegen die sich hin und her bewegende Verbindungsstange 32 abgedichtet, beispielsweise mit einem Dichtungsring.

Direkt an die seitlichen Enden der Hydraulikzylinder (A) 10 und (B) 11 senkrecht zur Bewegungsrichtung der Arbeitskolben grenzt jeweils ein Pumpzylinder (A) 20 und (B) 21 an, in dem sich jeweils ein Pumpkolben (A) 22 und (B) 23 linear hin und her bewegen kann.

Dabei sind jeweils die Rückseiten der Arbeitskolben 26, 27 mittels je einer starren, linearen Verbindungsstange 22, 23 mit den gegenüberliegenden Rückseiten der Pumpkolben 18, 19 starr verbunden. Diese Verbindungsstangen 22, 23 liegen mit der die Vorderseiten der Arbeitskolben verbindenden Verbindungsstange 32 auf einer Linie.

Auf der den Pumpkolbenvorderseiten gegenüberliegenden Seiten der Pumpzylinder 20, 21 ist das Pumpzylinderinnenvolumen (in Fig. 1 gezeigt: leeres Innenvolumen Pumpzylinder (B) 25) jeweils mit einer Leitung für das zu fördernde Fluid verbunden. Diese Leitung umfasst jeweils einen Einlass 39, 40 für das zu fördernde Fluid, jeweils ein Einlassventil 33, 34, jeweils einen Auslass 37, 38 sowie jeweils ein Auslassventil 35, 36. Die Strömungsrichtung des geförderten Fluids ist jeweils mit Pfeilen gekennzeichnet, z.B. Auslassrichtung 42 des durch Pumpeinheit (B) geförderten Fluid.

Die Pumpkolben 18, 19 in den Pumpzylindern 20, 21 weisen dieselbe Hubweglänge wie die Arbeitskolben 26, 27 auf, wobei die Pumpzylinder 20, 21 so beschaffen sind, dass deren inneres Volumen im Wesentlichen oder vollständig ganz dem von den Pumpkolben 18, 19 in einem Hub überstrichenen Volumen entspricht.

Die Innen-Querschnittsfläche der Pumpzylinder 20, 21 und damit auch die Kolbenfläche der Pumpkolben 18, 19 ist kleiner als die Innen-Querschnittsfläche der Hydraulikzylinder 11, 12 im Bereich der Hubwege der Arbeitskolben 26, 27 und damit auch die Oberfläche der Arbeitskolben 26, 27. Somit wirkt bei gleicher übertragener Kraft ein höherer Druck auf das sich in den Pumpzylindern 20, 21 befindliche, zu fördernde Fluid ein, als auf das durch die Triebkolben 9, 10 bei gleicher Hubweglänge verdrängte Hydraulikfluid; es wird also eine Druckerhöhung bewirkt.

Die beiden Öffnungen 30 dienen zum Befüllen und Leeren des Hydraulikzylinderinnenvolumen 31, 41 mit Hydraulikfluid, beispielsweise mit Hydrauliköl. Alle Kolben der Pumpvorrichtung weisen Kolbenringe 28 zur Abdichtung auf.

Im Betrieb der Vorrichtung wird die Kurbelwelle 1 durch die angeschlossene Kraftmaschine in Rotation versetzt, und das so entstehende Drehmoment wird von den Pleuelstangen 3, 4 auf die Triebkolben 9, 10 übertragen, die entsprechend eine gegensinnige Bewegung ausführen. Somit wird z.B. durch den Triebkolben (A) 9 Hydraulikfluid in das Innenvolumen 41 des Hydraulikzylinders (A) 11 gedrückt (Vortrieb), was wiederum Arbeitskolben (A) 26 in Rücktriebrichtung versetzt. Pumpkolben (A) 18, der mit Arbeitskolben (A) 26 starr verbunden ist bewegt sich in gleicher Richtung und drückt damit zu förderndes Fluid aus dem Pumpzylinder (A) 20 heraus.

Gleichzeitig wird Triebkolben (B) 10 gegensinnig zu Triebkolben (A) 9 in Rücktriebsbewegung versetzt, was wiederum eine Vortriebsbewegung von Arbeitskolben (B) 27 bewirkt. Pumpkolben (B) 19, der mit Arbeitskolben (B) 27 starr verbunden ist bewegt sich in gleicher Richtung, die bezogen auf dem Pumpzylinder (B) 21 allerdings die Rücktriebrichtung ist, und saugt damit zu förderndes Fluid in den Pumpzylinder (B) 21 ein.

Diese Vortriebsbewegung von Arbeitskolben (B) wird durch die starre Verbindung mit Arbeitskolben (A) 26, der durch das von Triebkolben (A) 9 in das Innenvolumen von Hydraulikzylinder (A) 11 gedrückte Hydraulikfluid in Rücktriebrichtung gedrückt wird, unterstützt.

Diese Vorgänge wechseln sich in den beiden Pumpeinheiten alternierend ab.

Das zu fördernde Fluid wird vor der Pumpvorrichtung in zwei gleiche Ströme aufgeteilt, die dann entsprechend in den zwei Pumpeinheiten gefördert und danach wieder zusammengeführt werden. Somit wird ein gleichmäßiges Ausströmen erreicht.

### Bezugszeichenliste:

- 1: Kurbelwelle
- 2: Pleuelstange Triebkolben (A)
- 3: Pleuelstange Triebkolben (B)
- 4: Kurbelzapfen zur Pleuelstange Triebkolben (A)
- 5: Kurbelzapfen zur Pleuelstange Triebkolben (B)
- 6, 7: Lager Kurbelwelle
- 8: Kurbelwellenende zur Verbindung mit Kraftmaschine
- 9: Triebkolben (A)
- 10: Triebkolben (B)
- 11: Hydraulikzylinder (A)
- 12: Hydraulikzylinder (B)
- 13, 14: Öffnungen in Pumpengehäuse zur Durchführung Pleuelstangen
- 15: Pumpengehäuse
- 16: Teil Hydraulikzylinder (A), Bereich Kolbenhub Arbeitskolben (A)
- 17: Teil Hydraulikzylinder (B), Bereich Kolbenhub Arbeitskolben (B)
- 18: Pumpkolben (A)
- 19: Pumpkolben (B)
- 20: Pumpzylinder (A)
- 21: Pumpzylinder (B)
- 22: Verbindungsstange Arbeitskolben (A) mit Pumpkolben (A)
- 23: Verbindungsstange Arbeitskolben (B) mit Pumpkolben (B)
- 24: Innenvolumen Hydraulikzylinder (A) Bereich Arbeitskolbenhub (A)
- 25: Innenvolumen Hydraulikzylinder (B) Bereich Arbeitskolbenhub (B)
- 26: Arbeitskolben (A)
- 27: Arbeitskolben (A)
- 28: Kolbenringe Triebkolben (B)
- 29: Durchführung Verbindungsstange
- 30: Ein/Auslass für Hydraulikfluid
- 31: Innenvolumen des Hydraulikzylinders (B)
- 32: lineare Verbindungsstange zwischen Arbeitskolben (A) und (B)
- 33: Einlassventil Förderfluid Pumpeinheit (A)
- 34: Einlassventil Förderfluid Pumpeinheit (B)
- 35: Auslassventil Förderfluid Pumpeinheit (A)
- 36: Auslassventil Förderfluid Pumpeinheit (B)
- 37: Auslass Förderfluid Pumpeinheit (A)
- 38: Auslass Förderfluid Pumpeinheit (B)
- 39: Einlass Förderfluid Pumpeinheit (A)
- 40: Einlass Förderfluid Pumpeinheit (B)
- 41: Innenvolumen des Hydraulikzylinders (A)
- 42: Strömungsrichtung gefördertes Fluid (B)

## Patentansprüche

1. Doppelkolbenpumpvorrichtung mit einem ersten Hydraulikzylinder (11) und einem zweiten Hydraulikzylinder (12), die jeweils vollständig mit einem Fluid befüllt sind und in denen jeweils ein Triebkolben (9, 10) und ein Arbeitskolben (26, 27) hin und her bewegbar angeordnet sind, wobei
die Vorrichtung so eingerichtet ist, dass eine äußere Antriebskraft auf die Triebkolben (9, 10) einwirken kann, durch die sich die Triebkolben (9, 10) gegensinnig bewegen, wodurch sich die Arbeitskolben (26, 27) ebenfalls gegensinnig bewegen und diese gegensinnige Bewegung durch eine mechanische Kopplung der Arbeitskolben unterstützt wird, und
die Vorrichtung weiterhin eine erste und eine zweite Pumpeinheit zur Förderung eines Fluids, vorzugsweise einer Flüssigkeit, umfasst, die dem ersten (11) bzw. dem zweiten Hydraulikzylinder (12) zugeordnet ist, wobei Rückseiten der Arbeitskolben (26, 27) des ersten (11) bzw. zweiten Hydraulikzylinders (12) jeweils mit der zugeordneten Pumpeinheit so verbunden sind, dass durch die Hin- und Herbewegung der Arbeitskolben (26, 27) in der damit verbundenen Pumpeinheit Fluid alternierend angesaugt und ausgestoßen wird, und
wobei Ansaugen und Ausstoß des zu fördernden Fluids in den beiden Pumpeinheiten zeitlich versetzt erfolgt,
**dadurch gekennzeichnet, dass** der erste und der zweite Hydraulikzylinder (11, 12) direkt aneinander angrenzen und sich eine Zylinderwand ganz oder teilweise teilen.

2. Doppelkolbenpumpvorrichtung nach Anspruch 1, wobei die gegensinnige Bewegung der Triebkolben (9, 10) mittels einer Kurbelwelle (1) bewirkt wird.

3. Doppelkolbenpumpvorrichtung nach Anspruch 2, wobei die Kurbelwelle (1) mit einer Kraftmaschine verbunden ist, die ein Drehmoment auf die Kurbelwelle (1) überträgt.

4. Doppelkolbenpumpvorrichtung nach einem der vorstehenden Ansprüche, wobei die Bewegung der Triebkolben (9, 10) und/oder der Arbeitskolben (26, 27) im jeweiligen Hydraulikzylinder (11, 12) linear erfolgt.

5. Doppelkolbenpumpvorrichtung nach einem der vorstehenden Ansprüche wobei die Hydraulikzylinder (11, 12) so beschaffen sind, dass die Bewegung der Triebkolben (9, 10) und der Arbeitskolben (26, 27) im jeweiligen Hydraulikzylinder (11,12) senkrecht zueinander erfolgt.

6. Doppelkolbenpumpvorrichtung nach einem der vorstehenden Ansprüche wobei die gegensinnige Bewegung der beiden Triebkolben (9, 10) in den beiden Hydraulikzylindern (11, 12) antiparallel erfolgt.

7. Doppelkolbenpumpvorrichtung nach einem der vorstehenden Ansprüche, wobei der erste und der zweite Hydraulikzylinder (11, 12) direkt aneinander angrenzen.

8. Doppelkolbenpumpvorrichtung nach einem der vorstehenden Ansprüche, wobei die beiden Arbeitskolben (26, 27), vorzugsweise deren Vorderseiten, miteinander starr, vorzugsweise linear starr, verbunden sind.

9. Doppelkolbenpumpvorrichtung nach einem der vorstehenden Ansprüche, wobei sich die beiden Arbeitskolben (26, 27) linear, auf gleicher gedachter Linie bewegen.

10. Doppelkolbenpumpvorrichtung nach einem der vorstehenden Ansprüche, wobei ein Teil des Innenvolumens eines oder beider Hydraulikzylinder (11, 12) nicht vom Hub dejeweilig dem Hydraulikzylinder (11, 12) zugeordneten Trieb- (9, 10) und Arbeitskolben (26, 27) erfasst wird.

11. Doppelkolbenpumpvorrichtung nach einem der vorstehenden Ansprüche, wobei das Verdrängungsvolumen pro Hub bei den einem Hydraulikzylinder (11, 12) zugeordneten Trieb- (9, 10) und Arbeitskolben (26, 27), vorzugsweise bei beiden den Hydraulikzylindern (11, 12) jeweilig zugeordneten Trieb- (9, 10) und Arbeitskolben (26, 27), gleich groß ist.

12. Doppelkolbenpumpvorrichtung nach einem der vorstehenden Ansprüche, wobei sich die Hubwege der jeweils einem Hydraulikzylinder (11, 12) zugeordneten Trieb- (9, 10) und Arbeitskolben (26, 27) nicht überschneiden.

13. Doppelkolbenpumpvorrichtung nach einem der vorstehenden Ansprüche wobei eine oder beide Pumpeinheiten jeweils Pumpzylinder (20, 21) und Pumpkolben (18, 19) umfassen.

14. Doppelkolbenpumpvorrichtung nach Anspruch 13, wobei der oder die Pumpkolben (18, 19) mechanisch so mit dem jeweilig zugehörigen Arbeitskolben (26, 27) gekoppelt sind, dass sich Pumpkolben (18, 19) und zugehöriger Arbeitskolben (26, 27) gegensinnig im jeweiligen Zylinder bewegen.

15. Doppelkolbenpumpvorrichtung nach Anspruch 14, wobei der oder die Pumpkolben (18, 19) und der jeweilig zugehörige Arbeitskolben (26, 27) starr, vorzugsweise linear starr, miteinander verbunden sind.

16. Doppelkolbenpumpvorrichtung nach Anspruch 15, wobei sich die Arbeitskolben (26, 27) und Pumpkolben (18, 19) in parallelen Richtungen, weiter bevorzugt linear auf der gleichen gedachten Linie, bewegen.

17. Doppelkolbenpumpvorrichtung nach einem der Ansprüche 13 bis 16 wobei der oder die Pumpzylinder (20, 21) direkt an den jeweiligen Hydraulikzylinder (11, 12) angrenzen.

18. Doppelkolbenpumpvorrichtung nach einem der Ansprüche 13 bis 17, wobei das Verdrängungsvolumen pro Hub eines Arbeitskolbens (26, 27), vorzugsweise beider Arbeitskolben (26, 27) anders, vorzugsweise größer, ist, als das Verdrängungsvolumen pro Hub des jeweilig zugeordneten Pumpkolbens (18, 19).

19. Vorrichtung, die eine Doppelkolbenpumpvorrichtung nach einem der vorstehenden Ansprüche umfasst.

20. Verfahren zur Beförderung eines Fluids, wobei eine Doppelkolbenpumpvorrichtung nach einem der Ansprüche 1 bis 18 verwendet wird.

## Claims

1. A double piston pump device comprising a first hydraulic cylinder (11) and a second hydraulic cylinder (12), each of which is entirely filled with a fluid and in each of which a driving piston (9, 10) and a working piston (26, 27) are arranged so as to be movable back and forth,
the device being designed so that an outer driving force can act on the driving pistons (9, 10), causing the driving pistons (9, 10) to move in opposite directions, whereby the working pistons (26, 27) likewise move in opposite directions, and this movement in opposite directions is supported by a mechanical coupling of the working pistons, and
the device furthermore comprising a first and a second pump unit for pumping a fluid, preferably a liquid, which are assigned to the first hydraulic cylinder (11) and the second hydraulic cylinder (12), respectively, rear sides of the working pistons (26, 27) of the first hydraulic cylinder (11) and second hydraulic cylinder (12) in each case being connected to the assigned pump unit so that the back and forth movement of the working pistons (26, 27) causes fluid to be alternately suctioned and ejected in the pump unit connected thereto, and
the suction and ejection of the fluid to be pumped taking place temporally offset in the two pump units,
**characterized in that** the first and second hydraulic cylinders (11, 12) directly adjoin one another and share a cylinder wall, either entirely or partially.

2. The double piston pump device according to claim 1, wherein the movement of the driving pistons (9, 10) in opposite directions is effectuated by means of a crankshaft (1).

3. The double piston pump device according to claim 2, wherein the crankshaft (1) is connected to a prime mover which transmits torque to the crankshaft (1).

4. The double piston pump device according to any one of the preceding claims, wherein the movements of the driving pistons (9, 10) and/or of the working pistons (26, 27) in the respective hydraulic cylinder (11, 12) are linear.

5. The double piston pump device according to any one of the preceding claims, wherein the hydraulic cylinders (11, 12) are designed so that the movements of the driving pistons (9, 10) and of the working pistons (26, 27) in the respective hydraulic cylinder (11, 12) are perpendicular to one another.

6. The double piston pump device according to any one of the preceding claims, wherein the movement of the two driving pistons (9, 10) in opposite directions in the two hydraulic cylinders (11, 12) is anti-parallel.

7. The double piston pump device according to any one of the preceding claims, wherein the first and second hydraulic cylinders (11, 12) directly adjoin one another.

8. The double piston pump device according to any one of the preceding claims, wherein the two working pistons (26, 27), preferably the front sides thereof, are rigidly connected, preferably linearly rigidly connected, to one another.

9. The double piston pump device according to any one of the preceding claims, wherein the two working pistons (26, 27) move linearly, on the same imaginary line.

10. The double piston pump device according to any one of the preceding claims, wherein part of the internal volume of one hydraulic cylinder or both hydraulic cylinders (11, 12) is not covered by the stroke of the driving pistons (9, 10) and working pistons (26, 27) that are each assigned to the hydraulic cylinder (11, 12).

11. The double piston pump device according to any one of the preceding claims, wherein the displacement volume per stroke is the same for the driving pistons (9, 10) and working pistons (26, 27) assigned to a hydraulic cylinder (11, 12), and preferably for both driving pistons (9, 10) and working pistons (26, 27) assigned to the hydraulic cylinders (11, 12).

12. The double piston pump device according to any one of the preceding claims, wherein the stroke travels of the driving pistons (9, 10) and working pistons (26, 27) that are each assigned to a hydraulic cylinder (11, 12) do not overlap.

13. The double piston pump device according to any one of the preceding claims, wherein one pump unit comprises, or both pump units comprise, respective pump cylinders (20, 21) and pump pistons (18, 19).

14. The double piston pump device according to claim 13, wherein the pump piston is, or pump pistons (18, 19) are, mechanically coupled to the respective associated working piston (26, 27) in such a way that the pump piston (18, 19) and the associated working piston (26, 27) move in opposite directions in the respective cylinder.

15. The double piston pump device according to claim 14, wherein the pump piston or pistons (18, 19) and the respective associated working piston (26, 27) are rigidly, preferably linearly rigidly, connected to one another.

16. The double piston pump device according to claim 15, wherein the working pistons (26, 27) and the pump pistons (18, 19) move in parallel directions, more preferably linearly on the same imaginary line.

17. The double piston pump device according to any one of claims 13 to 16, wherein the pump cylinder or the pump cylinders (20, 21) directly adjoins or adjoin the respective hydraulic cylinder (11, 12).

18. The double piston pump device according to any one of claims 13 to 17, wherein the displacement volume per stroke of one working piston (26, 27), and preferably of both working pistons (26, 27), is different, preferably greater, than the displacement volume per stroke of the respective assigned pump piston (18, 19).

19. A device comprising a double piston pump device according to any one of the preceding claims.

20. A method for pumping a fluid, wherein a double piston pump device according to any one of claims 1 to 18 is used.

## Revendications

1. Dispositif de pompe à double piston comprenant un premier cylindre hydraulique (11) et un second cylindre hydraulique (12), chacun étant entièrement rempli d'un fluide et dans chacun desquels un piston d'entraînement (9, 10) et un piston de travail (26, 27) sont agencés de manière à pouvoir être déplacés d'avant en arrière, le dispositif étant conçu de telle sorte qu'une force d'entraînement externe peut agir sur les pistons d'entraînement (9, 10), amenant les pistons d'entraînement (9, 10) à se déplacer dans des sens opposés, moyennant quoi les pistons de travail (26, 27) se déplacent de même dans des sens opposés, et ledit mouvement dans des sens opposés est soutenu par un couplage mécanique des pistons de travail, et
le dispositif comprend en outre une première et une seconde unité de pompe pour pomper un fluide, de préférence un liquide, qui sont respectivement attribuées au premier cylindre hydraulique (11) et au second cylindre hydraulique (12), les côtés arrière des pistons de travail (26, 27) du premier cylindre hydraulique (11) et du second cylindre hydraulique (12) étant dans chaque cas reliés à l'unité de pompe attribuée de telle sorte que le mouvement d'aller-retour des pistons de travail (26, 27) amène le fluide à être aspiré et éjecté en alternance dans l'unité de pompe à laquelle ils sont reliés, et
l'aspiration et l'éjection du fluide à pomper se déroulant de manière décalée dans le temps dans les deux unités de pompe,
**caractérisé en ce que** les premier et second cylindres hydrauliques (11, 12) sont directement joints l'un à l'autre et partagent une paroi de cylindre, soit entièrement soit partiellement.

2. Dispositif de pompe à double piston selon la revendication 1, dans lequel le mouvement des pistons d'entraînement (9, 10) dans des sens opposés est effectué au moyen d'un vilebrequin (1).

3. Dispositif de pompe à double piston selon la revendication 2, dans lequel le vilebrequin (1) est relié à un appareil moteur qui transmet le couple au vilebrequin (1).

4. Dispositif de pompe à double piston selon l'une quelconque des revendications précédentes, dans lequel les mouvements des pistons d'entraînement (9, 10) et/ou des pistons de travail (26, 27) dans le cylindre hydraulique (11, 12) respectif sont linéaires.

5. Dispositif de pompe à double piston selon l'une quelconque des revendications précédentes, dans lequel les cylindres hydrauliques (11, 12) sont conçus de telle sorte que les mouvements des pistons d'entraînement (9, 10) et des pistons de travail (26, 27) dans le cylindre hydraulique (11, 12) respectif sont perpendiculaires l'un à l'autre.

6. Dispositif de pompe à double piston selon l'une quelconque des revendications précédentes, dans lequel le mouvement des deux pistons d'entraînement (9, 10) dans des sens opposés dans les deux cylindres hydrauliques (11, 12) est antiparallèle.

7. Dispositif de pompe à double piston selon l'une quelconque des revendications précédentes, dans lequel les premier et second cylindres hydrauliques (11, 12) sont directement joints l'un à l'autre.

8. Dispositif de pompe à double piston selon l'une quelconque des revendications précédentes, dans lequel les deux pistons de travail (26, 27), de préférence les côtés avant de ceux-ci, sont reliés de manière rigide, de préférence reliés de manière rigide et linéaire, l'un à l'autre.

9. Dispositif de pompe à double piston selon l'une quelconque des revendications précédentes, dans lequel les deux pistons de travail (26, 27) se déplacent de manière linéaire, sur la même ligne imaginaire.

10. Dispositif de pompe à double piston selon l'une quelconque des revendications précédentes, dans lequel une partie du volume interne d'un cylindre hydraulique ou des deux cylindres hydrauliques (11, 12) n'est pas couverte par la course des pistons d'entraînement (9, 10) et des pistons de travail (26, 27) qui sont chacun attribués au cylindre hydraulique (11, 12).

11. Dispositif de pompe à double piston selon l'une quelconque des revendications précédentes, dans lequel le volume de déplacement par course est identique pour les pistons d'entraînement (9, 10) et les pistons de travail (26, 27) attribués à un cylindre hydraulique (11, 12), et de préférence à la fois pour les pistons d'entraînement (9, 10) et les pistons de travail (26, 27) attribués aux cylindres hydrauliques (11, 12).

12. Dispositif de pompe à double piston selon l'une quelconque des revendications précédentes, dans lequel les trajets de course des pistons d'entraînement (9, 10) et des pistons de travail (26, 27) qui sont chacun attribués à un cylindre hydraulique (11, 12) ne se superposent pas.

13. Dispositif de pompe à double piston selon l'une quelconque des revendications précédentes, dans lequel une unité de pompe comprend, ou les deux unités de pompe comprennent, des cylindres de pompe (20, 21) et des pistons de pompe (18, 19) respectifs.

14. Dispositif de pompe à double piston selon la revendication 13, dans lequel le piston de pompe ou les pistons de pompe (18, 19) sont mécaniquement couplés au piston de travail (26, 27) associé respectif d'une manière telle que le piston de pompe (18, 19) et le piston de travail (26, 27) associé se déplacent dans des sens opposés dans le cylindre respectif.

15. Dispositif de pompe à double piston selon la revendication 14, dans lequel le piston ou les pistons de pompe (18, 19) et le piston de travail (26, 27) associé respectif sont reliés l'un à l'autre de manière rigide, préférentiellement de manière rigide et linéaire.

16. Dispositif de pompe à double piston selon la revendication 15, dans lequel les pistons de travail (26, 27) et les pistons de pompe (18, 19) se déplacent dans des directions parallèles, plus préférentiellement de manière linéaire sur la même ligne imaginaire.

17. Dispositif de pompe à double piston selon l'une quelconque des revendications 13 à 16, dans lequel le cylindre de pompe ou les cylindres de pompe (20, 21) sont directement joints au cylindre hydraulique (11, 12) respectif.

18. Dispositif de pompe à double piston selon l'une quelconque des revendications 13 à 17, dans lequel le volume de déplacement par course d'un piston de travail (26, 27), et de préférence des deux pistons de travail (26, 27), est différent, de préférence supérieur, au volume de déplacement par course du piston de pompe (18, 19) attribué respectif.

19. Dispositif comprenant un dispositif de pompe à double piston selon l'une quelconque des revendications précédentes.

20. Procédé de pompage d'un fluide, dans lequel un dispositif de pompe à double piston selon l'une quelconque des revendications 1 à 18 est utilisé.
